# EUROPÄISCHE PATENTSCHRIFT

(11) **EP 2 308 610 B1**
(45) Veröffentlichungstag und Bekanntmachung des Hinweises auf die Patenterteilung: **05.08.2015**
(21) Anmeldenummer: 10013442.8
(22) Anmeldetag: 08.10.2010
(51) Int. Cl.: B21D 1/14

(54) **Verfahren zur Herstellung einer Vorrichtung zur Verankerung von Richtwerkzeugen eines Richtsystems**
Method for producing a device for anchoring aligning tools of an alignment system
Procédé de fabrication d'un dispositif d'ancrage d'outils à redresser d'un système de redressage

(30) Priorität: 08.10.2009 DE 202009013584 U
(43) Veröffentlichungstag der Anmeldung: 13.04.2011
(73) Patentinhaber: Storz, Siegfried, 78126 Königsfeld (DE)
(72) Erfinder: Storz, Siegfried, 78126 Königsfeld (DE)
(74) Vertreter: Binner, Bernhard

(56) Entgegenhaltungen:
- WO-A1-2006/106545
- DE-U1- 29 922 410
- US-A- 3 869 767
- US-A- 5 413 303

## Beschreibung

Die Erfindung betrifft ein Verfahren zur Herstellung einer Vorrichtung zur Verankerung von Richtwerkzeugen eines Richtsystems mit wenigstens einer C-förmigen Grundschiene zum Aufbau eines Schienensystems, wobei die Grundschiene ebenerdig in einem Untergrund versenkt oder wahlweise auf dem Untergrund oder in einer variablen Richtbank montierbar ist, wobei die Grundschiene zur Aufnahme bzw. zur Arretierung verschiedenartiger Richtwerkzeuge in ihrer oberen Querwand einen Längsschlitz aufweist.

Richtsysteme, insbesondere zum Richten von Karosserien von Kraftfahrzeugen, sind schon seit langem bekannt. Solche Richtsysteme können stationär oder als variabel positionierbare Richtbank ausgebildet sein. Solchen Systemen ist gemeinsam, dass diese mit Schienensystemen ausgestattet sind, welche ortsfest im oder auf dem Untergrund beispielsweise einer Werkstatt oder als Teil einer transportablen Richtbank ausgebildet sind. Diese Schienensysteme dienen zur feststehenden und auswechselbaren Aufnahme von Richtwerkzeugen, wie Richtsäulen, Rückhalteketten oder Befestigungssystemen, mit welchen ein zu richtendes Fahrzeug ortsfest verankerbar ist.

Dabei sind die Schienensysteme aus mehreren Grundschienen aufgebaut, welche meist in einer Rechteckform zueinander ausgerichtet sind und einen Richtplatz definieren, auf welchem das zu richtende Fahrzeug positionierbar ist. Dabei kann dieser Richtplatz derart ausgestaltet sein, dass die Grundschienen im unmittelbaren Umgebungsbereich des Fahrzeuges und/oder unterhalb des Fahrzeuges angeordnet sind, um auch alle zu richtenden Bauteile des Fahrzeuges mit den Richtwerkzeugen erreichen zu können.

Die für das Schienensystem verwendeten Grundschienen sind für die Verankerung im oder auf dem Untergrund bzw. zur Anordnung in Zusammenhang mit einer Richtbank aus mehreren Stahlprofilen aufgebaut, welche miteinander bereichsweise oder vollständig verschweißt sind. Dabei werden in der Regel zwei U-Profile verwendet, welche "unterseitig" über ein Flacheisen in Verbindung stehen. Dadurch ergibt sich eine C-förmige Grundform, welche oberseitig einen sich über zumindest annähernd die gesamte Länge der Grundschiene erstreckenden Längsschlitz aufweist. D.h., dass die U-Profile mit ihren U-Schenkeln zueinander ausgerichtet sind und die im Betrieb unterseitigen U-Schenkel durch das Flacheisen im Abstand voneinander feststehend miteinander verbunden sind. Dadurch ergibt sich zwangsläufig ein "offener" Abstand der oberen U-Schenkel, durch welchen auch der Längsschlitz definiert ist.

Auf Grund der notwendigen Schweißverbindungen der Stahlprofile untereinander ergibt sich einerseits ein hoher Herstellungsaufwand und andererseits sind die Grundschienen nur schwer verzugsfrei herzustellen. Insbesondere durch den Wärmeverzug durch die Schweißkonstruktion sind derart hergestellte Grundschienen nicht als Referenzpunkte zum Ausrichten einer Karosserie einsetzbar. Durch die notwendige Schweißkonstruktion ergeben sich des weiteren äußerst hohe Herstellungskosten.

Der Erfindung liegt demgemäß die Aufgabe zugrunde, ein Verfahren zur Herstellung einer Vorrichtung zur Verankerung von Richtwerkzeugen eines Richtsystem mit wenigstens einer Grundschiene zum Aufbau eines Schienensystems zur Verfügung zu stellen, mit welchem die Grundschiene einerseits kostengünstig und andererseits möglichst verzugsfrei herstellbar ist.

Die Aufgabe wird erfindungsgemäß zusammen mit den Merkmalen des Oberbegriffes des Anspruches 1 dadurch gelöst, dass ein Blechbauteil durch Warm- oder Kaltwalzen in eine rechteckige Querschnittsform umgeformt wird, so dass zwei auf Stoß aneinander liegende Hälften der oberen Querwand gebildet werden und, dass die beiden Hälften der oberen Querwand miteinander verschweißt werden, so dass ein Rohrprofil mit einer Schweißnaht zwischen den Hälften ausbildet wird und, dass das Rohrprofil nach dem Herstellen der Schweißnaht spannungsarm geglüht wird und, dass nach dem Glühvorgang im Bereich der Schweißnaht in die oberseitigen Querwand der Längsschlitz durch eine Trennvorgang zur Fertigstellung der Grundschiene eingebracht wird.

Durch die erfindungsgemäße Ausgestaltung wird ein Verfahren zur Herstellung einer Grundschiene zur Verfügung gestellt, mit welchem die Grundschiene kostengünstig herstellbar und nach der Fertigstellung verzugsfrei ausgebildet ist. Dazu wird die Grundschiene aus einem Blechbauteil durch Warm- oder Kaltgewalzten zu einem rechteckigen Rohrprofil umgeformt. Solche Rohrprofile zeichnen sich auf Grund ihrer Herstellungsart durch einen verzugsfreien Aufbau aus. Um zu einer C-förmigen Grundschiene zu gelangen, ist es lediglich notwendig, in der im Einsatz oberen Querwand des rechteckigen Rohrprofils den Längsschlitz anzubringen. Durch den Austrennvorgang wird die stabile, verzugsfreie Grundform der Grundschiene nicht beeinträchtig, so dass eine verzugsfreie Grundschiene entsteht. Da solche Rohrprofile in der Regel eine geschweißte Längsnaht aufweisen und am Ende des Herstellungsprozesses spannungsarm geglüht werden, sind diese auch verzugsfrei, so dass eine daraus hergestellte Grundschiene ebenfalls spannungsfrei ausgebildet ist. Damit lässt sich eine durch das erfindungsgemäße Verfahren hergestellte Grundschiene auch als Referenzpunkt für Richtarbeiten einsetzen. Außerdem sind solche Rohrprofile äußerst kostengünstig herstellbar, so das sich dies auch in geringen Herstellungskosten der Grundschiene niederschlägt. Des Weiteren sind Rohrprofile in annähernd beliebiger Länge herstellbar, so dass ein Schienensystem für Richtsysteme auch in beliebiger Ausgestaltung herstellbar ist.

Weitere vorteilhafte Ausgestaltungen sind den Unteransprüchen zu entnehmen.

So kann gemäß Anspruch 2 vorgesehen sein, dass der Längsschlitz durch Laserschneiden hergestellt ist. Durch diese Ausgestaltung ist eine äußerst hohe Präzision des Längsschlitzes bei gleichzeitig geringen Fertigungskosten erreichbar.

Weiter kann gemäß Anspruch 3 vorgesehen sein, dass die Längskanten des Rohrprofil scharfkantig oder abgerundet geformt werden und, dass die Seitenwände des Rohrprofils jeweils eine sich zumindest annähernd über die gesamte Länge erstreckende Längsnut versehen werden. Dies ist letztendlich vom eingesetzten Rohmaterial abhängig. Des Weiteren können die Seitenwände des Rohrprofils jeweils mit einer Längsnut versehen sein. Durch die in den Seteinwänden eingearbeiteten Längsnuten wird insbesondere ein äußerst guter Halt des Rohrprofils in einem Betonboden erreicht.

Gemäß Anspruch 4 kann des Weiteren vorgesehen sein, dass in der unterseitigen Querwand des Rohrprofils mehrere auf der Gesamtlänge der Grundschiene gleichmäßig verteilt angeordnete Durchgangsbohrungen eingebracht werden, über welche die Grundschiene im oder auf dem Untergrund verankerbar ist. Durch diese Ausgestaltung ist die Grundschiene sowohl im Untergrund versenkt als auch auf dem Untergrund in einfacher Weise sicher und präzise positioniert verankerbar. Des Weiteren kann die Grundschiene flexibel für ortsfest im oder auf dem Untergrund angeordnete Schienesysteme gleichermaßen eingesetzt werden wie für variable, transportable Richtbänke. Die Durchgangbohrungen können dabei durch eine herkömmlichen Bohrvorgang aber auch durch eine Laserschneidvorgang hergestellt werden, was die Kosten ebenfalls mindert.

Dabei können die Durchgangsbohrungen in ihrem Durchmesser größer ausgebildet sein als der Durchmesser von zur Verankerung vorgesehenen Montageschrauben. Durch die Ausgestaltung können mehrere Grundschienen zum Aufbau eines Schienensystems - zumindest in gewissen Grenzen - gegeneinander präzise ausgerichtet werden, so dass das gesamte Schienensystem äußerst präzise positionierbar ist.

Zum Erreichen einer äußerst hohen Eigenstabilität der Grundschiene kann das Rohrprofil eine Wandstärke von 7 bis 15 mm, vorzugsweise 8 bis 10 mm aufweisen. Die hier zu wählende Wandstärke ist im Wesentlichen von den auf das Schienesystem einwirkenden Kräfte abhängig. Für Werkstätten, welche "ausschließlich" im Karosseriebau für PKW tätig sind, können geringere Wandstärken ausreichend sein, während im LKW-Bereich größere Wandstärke der verwendeten Rohrprofile notwendig sind.

Zur hochfesten Festlegung der Grundschiene im oder auf dem Untergrund kann eine im Untergrund über einen aus einer aushärtenden Vergussmasse bestehenden Klebedübel verankerte Gewindestange vorgesehen sein. Die Verwendung eines solchen Klebedübels hat insbesondere den Vorteil, dass die Gewindestange äußerst präzise im Untergrund während der Aushärtphase der Vergussmasse ausgerichtet werden kann.

Weiter kann hierzu zur präzisen Einstellung des Niveaus der Grundschiene zum Untergrund vorgesehen sein, dass auf die Gewindestange eine axial verstellbare Einstellhülse aufgeschraubt ist, auf welche die Grundschiene mit einer ihrer Durchgangbohrungen aufsetzbar ist und, dass die Grundschiene durch eine Montageschraube feststehend auf der Einstellhülse fixierbar ist.

Durch die Ausgestaltungen ist somit die Grundschiene und damit auch ein komplettes Schienensystem präzise ausgerichtet und äußerst festsitzend mit dem Untergrund in Verbindung bringbar, so dass ein solches Schienesystem optimal zum präzisen Richten von Karosserien geeignet ist.

Um auch bei Verwendung einer Gewindestange mit Einstellhülse ein evtl. nachträglich erforderliches Ausrichten der jeweiligen Grundschiene noch zu ermöglichen, kann vorgesehen sein, dass die Einstellhülse einen radial verjüngt ausgebildeten Kopfteil aufweist, auf welchen die Grundschiene mit einer ihrer Durchgangsbohrungen mit Spiel aufsetzbar ist und, dass der Kopfteil zum Untergrund hin durch einen radial erweiterten, umlaufenden Absatz begrenzt ist, auf welchen eine Stützscheibe aufsetzbar ist, auf welcher sich die Grundschiene axial abstützt. Durch diese Ausgestaltung lassen sich die Grundschienen parallel zur Oberfläche des Untergrundes präzise einstellen.

Die durch das erfindungsgemäße Verfahren hergestellte Vorrichtung ist insbesondere auch für eine Installation im Bereich einer vorhandenen Hebebühne vorgesehen. Bei normalen Reparaturarbeiten, die nichts mit dem Richten eines Fahrzeuges zu tun haben, wird folglich die Vorrichtung, insbesondere in Bezug auf die im oder auf dem Untergrund angeordneten Grundschiene nicht benötigt. In diesem Fall kann in den Längsschlitz der Grundschiene eine versenkbare oder nach oben heraus nehmbare Füllleiste eingesetzt sein. Hierdurch wird einerseits die Unfallgefahr verringert und andererseits auch die Verschmutzung der Grundschiene vermindert. Eine solche Füllleiste kann aus einem U-förmigen oder rechteckförmigen Aluminiumprofil bestehen. Des Weiteren sind auch Kunststoffprofile oder aus Blech gebogene Edelstahlprofile denkbar. Ein Aluminiumprofil bietet allerdings den Vorteil geringer Herstellkosten und einer hohen Stabilität bei gleichzeitig geringem Gewicht.

Anhand der Zeichnung wird nachfolgend die Erfindung beispielhaft näher erläutert. Es zeigt:
- Fig. 1: eine verkürzte perspektivische Darstellung einer Grundschiene;
- Fig. 2: einen Schnitt durch ein zur Herstellung der Grundschiene aus Fig. 1 verwendetes Rohrprofil in seinem Ausgangszustand;
- Fig. 3: das Rohrprofil aus Fig. 2 mit eingebrachtem Längsschlitz im Schnitt;
- Fig. 4: eine Schnittdarstellung des Rohrprofils aus Fig. 3 bzw. der fertigen Grundschiene aus Fig. 1 mit zusätzlich vorgesehenen Durchgangsbohrungen;
- Fig. 5: die Grundschiene aus Fig. 1 in ihrem auf bzw. in einem Untergrund montierten Zustand im Schnitt.
- Fig. 6: eine perspektivische Explosionsdarstellung der Bestandteile eines speziellen Montagesystems mit einer Gewindestange, einer Einstellhülse sowie einer Montagesschraube zur Verankerung einer Grundschiene im oder auf einem Untergrund;
- Fig. 7: eine Schnittdarstellung einer mit dem Montagesystem nach Fig. 6 auf einem Untergrund montierten Grundschiene.

Fig. 1 zeigt ein Ausführungsbeispiel einer Grundschiene 1 zum Aufbau eines Schienensystems, wobei das Schienensystem als solches in der Zeichnung nicht weiter dargestellt ist. Diese Grundschiene 1 ist in Fig. 1 in ihrer Länge verkürzt dargestellt und besteht aus einem Rohrprofil 2, welches eine obere Querwand 3, eine untere Querwand 4 und zwei Seitenwände 5 und 6 bildet. Wir auch aus Fig. 2 ersichtlich ist, weisen die beiden Seitenwände 5 und 6 des Rohrprofils 2 jeweils eine Längsnut 16 bzw. 17 auf, wodurch ein besonders guter halt der Grundschiene 1 in einem Betonboden erreicht wird. Diese Längsnuten 16 und 17 können eine Tiefe von bis zu 3 mm und eine Breite von 2 bis 5 mm aufweisen.

Beim vorliegenden Ausführungsbeispiel sind die Längskanten 7, 8, 9 und 10 des Rohrprofils bzw. der Grundschiene abgerundet ausgebildet. Je nach Art der Herstellung des Rohrprofils 2 können diese Längskanten 7 bis 10 auch im Wesentlichen scharfkantig ausgebildet sein.

Weiter ist aus Fig. 1 ersichtlich, dass das Rohrprofil 2 bzw. die Grundschiene 1 in ihrer oberen Querwand 3 einen Längsschlitz 11 aufweist, welcher sich beim vorliegenden Ausführungsbeispiel über die gesamte Länge des Rohrprofils 2 bzw. der Grundschiene 1 erstreckt. Da dieser Längsschlitz 11 vorzugsweise durch Laserschneiden in die obere Querwand 3 des Rohrprofils 2 eingebracht sein kann, kann dieser Längsschlitz 11 auch kürzer oder auch unterbrochen ausgebildet sein.

Die untere Querwand 4 ist beim vorliegenden Ausführungsbeispiel mit mehreren vorzugsweise gleichmäßig über die gesamte Länge des Rohrprofils 2 bzw. der Grundschiene 1 verteilt angeordneten Durchgangbohrungen 12 versehen, über welche das Rohrprofil 2 bzw. die Grundschiene 1 auf einem Untergrund oder in einem Untergrund bzw. auf einer Richtbank ortsfest verankerbar ist. Anstatt oder ergänzend zu solchen Durchgangsbohrungen 12 können im Bedarfsfall auch seitlich überstehende Montagelaschen mit oder ohne Durchgangsbohrungen vorgesehen sein (in der Zeichnung nicht dargestellt). Über solche Montagelaschen ist das Rohrprofil 2 bzw. die Grundschiene 1 insbesondere für eine versenkte Anordnung in einem Untergrund ebenfalls feststehend verankerbar, auch ohne dass eine Verschraubung zwingend erfolgen muss. Die Durchgangsbohrungen 12 können vorzugweise ebenfalls in einem Laserschneidverfahren in die untere Querwand 4 des Rohrprofils 2 bzw. der Grundschiene 1 eingebracht werden.

Fig. 2 zeigt eine Schnittdarstellung des Rohrprofils 2 in seinem "Urzustand" unmittelbar nach dessen Herstellung. Ein solches Rohrprofil 2 wird in einem kontinuierlich ablaufenden Warm- oder Kaltwalz-Prozess aus einem Blechband (in der Zeichnung nicht dargestellt) hergestellt. Die Wandstärke des Blechbandes und damit des fertigen Rohrprofils 2 kann dabei unterschiedlich sein und beträgt beim vorliegenden Ausführungsbeispiel vorzugsweise etwa 8 mm bis 10 mm. Zur Profilherstellung werden durch in einer Durchlaufrichtung nacheinander vorgesehene "innere" und "äußere" Umformwalzen zunächst die beiden "Hälften" 13 und 14 der oberen Querwand 3 an die beiden Seitenwände 5 und 6 angeformt. Anschließend werden die Seitenwände 5 und 6 an der unteren Querwand 4 nach "oben" gebogen bis die beiden Hälften 13 und 14 der oberen Querwand 3 auf Stoß aneinander liegen. Zur Stabilisierung der beiden Hälften 13 und 14 der oberen Querwand 3 werden diese Hälften 13 und 14 miteinander verschweißt, so dass zwischen diesen eine Schweißnaht 15 entsteht. Da dieser Schweißvorgang stets diverse thermische Spannungen im Rohrprofil 2 hervorruft, findet nach dem Schweißvorgang eine Temperierung des Rohrprofils 2 im Sinne eine "Spannungsarmglühens" statt, so dass das in Fig. 2 dargestellte Rohrprofil 2 nach dessen Herstellung frei von Eigenspannungen und damit frei von Verzug ist.

Nach der Herstellung dieses Rohrprofils 2 wird nun der Längschlitz 11 in die obere Querwand 3 zwischen den beiden Hälften 13 und 14 eingebracht, wie dies in Fig. 3 dargestellt ist. Dieser Längschlitz 11 kann dabei vorzugsweise durch einen Laserschneidprozess eingebracht werden. Dies hat einerseits den Vorteil einer äußerst geringen Wärmeeinbringung in das Rohrprofil 2 und andererseits wird eine hohe Präzision des Längsschlitzes 11 bezüglich seiner Formgebung erreicht. Da das Rohrprofil 2 spannungsarm geglüht ist, wird auch dessen ursprüngliche Formgebung durch das Einbringen des Längsschlitzes 11 nicht beeinflusst und bleibt präzise erhalten.

Nachdem der Längschlitz 11 in die obere Querwand 3 des Rohrprofils 2 eingebracht ist, können nun die in Fig. 1 bereits dargestellten Durchgangsbohrungen 12 in die untere Querwand 4 eingebracht werden. Auch hierzu kann ein Laserschneidverfahren eingesetzt werden. Aber auch ein herkömmlicher Bohrvorgang durch Einsatz beispielsweise eines Spiralbohrers ist vorstellbar.

Fig. 4 zeigt den fertigen Zustand des Rohrprofils 2, so dass dies auch gleichzeitig den fertigen Zustand der Grundschiene 1 darstellt. Hierzu sei angemerkt, dass die Durchgangsbohrungen 12 auch schon vor dem Einbringen des Längschlitzes 11 hergestellt werden können.

Fig. 5 zeigt eine Schnittdarstellung der auf bzw. in einem Untergrund 20 angeordneten Grundschiene 1. Für die Montage der Grundschiene 1 auf dem Untergrund 20 ist eine Montageschraube 21 bzw. sind mehrere Montageschrauben vorgesehen, deren Durchmesser kleiner ist als der Durchmesser der entsprechend zugehörigen Durchgangsbohrung 12.

Dadurch ist eine nachträgliche präzise Positionierung der Grundschiene 1 auf dem Untergrund 20 sicher durchführbar.

Für eine festsitzende Verankerung der Montageschraube 21 im Untergrund 20 ist beim vorliegenden Ausführungsbeispiel ein sogenannter in einer Sacklochbohrung 22 des Untergrundes 20 "Betondübel" 23 eingesetzt, in welche die entsprechende Montageschraube 21 eingeschraubt ist. Um eine Relativverschiebung der Grundschiene 1 relativ zu Montageschraube 21 zu ermöglichen, ist zwischen dem Schraubenkopf 24 der Montageschraube 21 und der unteren Querwand 4 der Grundschiene 1 eine U-Scheibe 25 mit größerem Durchmesser vorgesehen, so dass eine festsitzende Montage der Grundschiene 1 auf dem Untergrund 20 sicher gewährleistet ist.

Die Grundschiene 1 kann auch versenkt im Untergrund 20 angeordnet sein, wie dies durch die Phantomlinie 30 in Fig. 5 angedeutet ist.

Weiter kann die Grundschiene 1 im Bereich der unteren Querwand 4 auch mit mehreren gleichmäßig auf der Länge der Grundschiene 1 verteilt angeordneten und seitlich über die Seitenwände 5 und 6 überstehenden Montagelaschen versehen sein, was für einen festsitzenden Halt insbesondere bei einer im Untergrund 20 versenkten Anordnung von Vorteil sein kann, da solche Monagelaschen als Widerlager im Untergrund fungieren. Diese zu den Durchgangsbohrungen 12 alternative oder ergänzende Ausgestaltung ist in der Zeichnung nicht dargestellt.

Auch kann die erfindungsgemäße Grundschiene 1 in Zusammenhang mit dem Richtrahmen einer Richtbank eingesetzt werden, was in der Zeichnung nicht dargestellt ist.

In den Fig. 6 und 7 ist eine weitere Ausführungsvariante für die Befestigung der Grundschiene 1 dargestellt.

So zeigt Fig. 6 eine perspektivische Explosionsdarstellung der zugehörigen Bestandteile eines solchen speziellen Montagesystems.

Wie aus Fig. 6 ersichtlich ist, ist bei dieser Ausführungsvariante des Montagesystems eine Gewindestange 35 vorgesehen, welche in ihrem oberen Endbereich zum drehenden Antrieb bzw. zum "Gegenhalten" einen Innensechskant 36 aufweist. Dieser Gewindestange 35 ist eine Einstellhülse 37 zugeordnet, welche mit einem Innengewinde 38 auf die Gewindestange 35 aufschraubbar und in ihrer axialen Lage in Richtung des Doppelpfeils 44 verstellbar ist.

Des Weiteren ist aus Fig. 6 ersichtlich, dass die Einstellhülse 37 in ihrem oberen Endbereich ein radial verjüngtes Kopfteil 39 aufweist, so dass sich zwischen diesem Kopfteil 39 und der restlichen Einstellhülse 37 ein umlaufender, nach oben gerichteter Absatz 40 ergibt.

Im Bereich dieses Kopfteils 39 bildet die Einstellhülse 37 eine umlaufende Ringwand 42, welche durch zwei Stellschlitze 41 unterbrochen ist. Diese Stellschlitze 41 dienen zum Ansetzen eines Schlüsselwerkzeuges, um die Axialverstellung durch Drehung der Einstellhülse 37 zu erleichtern.

Dabei kann vorgesehen sein, dass die Einstellhülse 37 durch entsprechende Ausgestaltung der Einstellhülse 37 selbst oder des Innengewindes 38 leicht klemmend auf die Gewindestange 35 aufschraubbar ist. Damit ist gewährleistet, dass eine einmal vorgenommene Axialeinstellung der Einstellhülse 37 auf der Gewindestange 35 insbesondere bei der späteren Montage einer Grundschiene fixiert ist.

Des Weiteren ist dieser Einstellhülse 37 eine Stützscheibe 43 zugeordnet, welche auf den Kopfteil 39 der Einstellhülse 37 passend aufsetzbar ist und sich im Einsatz axial auf dem Absatz 40 abstützt.

Zur feststehenden Montage der Grundschiene 1 auf der Einstellhülse 37 ist beim vorliegenden Ausführungsbeispiel eine Innensechskantschraube 45 vorgesehen, welche mit einem entsprechenden Gewindeabschnitt 46 in das Innengewinde 38 der Einstellhülse 37 einschraubbar ist. Für eine feststehende, klemmende Montage der Grundschiene 1 sowie eine gewisse Verstellbarkeit der Grundschiene 1 an der Einstellhülse 37 ist des Weiteren eine U-Scheibe 47 vorgesehen.

Mittels dieses Montagesystems nach Fig. 6 ist eine Höheneinstellbarkeit einer Grundschiene insbesondere bei unebenem Untergrund in einfacher Weise gewährleistet.

Hierzu zeigt Fig. 7 beispielhaft eine Schnittdarstellung durch den Untergrund 20, in welchen die Bauteile aus Fig. 6, insbesondere die Gewindestange 35, eingesetzt sind. In Fig. 7 ist dabei die Gewindestange 35 verkürzt dargestellt.

Hierzu weist der Untergrund 20 eine Sacklochbohrung 51 auf, in welche die Gewindestange 35 eingesetzt ist. Für einen festsitzenden Halt dieser Gewindestange 35 ist beim vorliegenden Ausführungsbeispiel ein sog. Klebedübel 49 vorgesehen, welcher aus einer "Vergussmasse" besteht.

D.h., dass für das Einbringen bzw. für die feststehende Montage der Gewindestange 35 in der Sacklochbohrung 51 diese Gewindestange 35 zunächst in die vorgefertigte Sacklochbohrung 51 eingebracht wird. Der sich zwischen der Gewindestange 35 und der Sacklochbohrung 51 ergebende Zwischenraum wird sodann mit der Vergussmasse ausgegossen. Diese Vergussmasse wird vorzugsweise allerdings nicht bis zur Oberfläche des Untergrundes bzw. dem oberen Endbereich der Sacklochbohrung 51 gefüllt, sondern zunächst nur in einem unteren Bereich, welcher es noch erlaubt, die Einstellhülse 37 auf die Gewindestange 35 aufzuschrauben. Nach Aushärten der Vergussmasse bildet sich somit zwangsläufig der Klebedübel 49, durch welchen die Gewindestange 35 festsitzend in der Sacklochbohrung 51 des Untergrundes 20 gehalten wird.

Anschließend kann nun, sofern dies nicht vorab beim Einsetzen der Gewindestange 35 schon geschehen ist, die Einstellhülse 37 auf die Gewindestange 35 aufgeschraubt werden. Durch entsprechende Verstellung der Einstellhülse 37 kann somit das Niveau der Grundschiene 1 relativ zum Untergrund in Richtung des Doppelpfeiles 44 eingestellt werden. Dabei ist aus Fig. 7 erkennbar, dass die Stützscheibe 43 auf dem Kopfteil 39 aufgesetzt ist, während der nach oben über die Stützscheibe 43 hinaus stehende Teil des Kopfteiles 39 in die Durchgangsbohrung 12 der unteren Querwand 4 der Grundschiene 1 hineinragt.

Nach der entsprechenden Höheneinstellung der Einstellhülse 37 kann nunmehr der restliche Bereich bzw. Hohlraum 50 zwischen der Einstellhülse 37 und der Sacklochbohrung 51 durch Einbringen weiterer Vergussmasse ausgegossen werden, so dass auch die Einstellhülse 37 selbst, insbesondere bezüglich auftretender Querkräfte, festsitzend in der Sacklochbohrung 51 gehalten ist. Anschließend wird nun die Grundschiene 1 auf den Kopfteil 39 der Einstellhülse 37 aufgesetzt, wie dies aus Fig. 7 ersichtlich ist. Es ist erkennbar, dass der Kopfteil 39 in der Durchgangsbohrung 12 der Grundschiene 1 ein relatives Spiel aufweist, so dass die Grundschiene 1 auch in Querrichtung des Doppelpfeiles 53 einstellbar ist.

Anschließend wird nun die Montageschraube 45 zusammen mit der U-Scheibe an der Einstellhülse 37 angesetzt. Dementsprechend steht der Gewindeabschnitt 46 der Montageschraube 45 mit dem Innengewinde 38 der Einstellhülse 37 in Verbindung. Nach der Feinjustierung der Grundschiene auf dem Kopfteil 39 der Einstellhülse 37 in Richtung des Doppelpfeils 53 kann nunmehr die Montageschraube 45 fest angezogen werden, so dass die Grundschiene 1 sowohl in vertikaler Richtung des Doppelpfeils 44 als auch in horizontaler Richtung des Doppelpfeils 53 in ihrer Sollposition präzise fixiert ist. Durch dieses spezielle Montagesystem und dessen Verwendung im Bereich sämtlicher Durchgangbohrungen 12 der Grundschiene 1 ist somit diese Grundschiene 1 präzise relativ zum Untergrund 20 insbesondere bezüglich ihres horizontalen Verlaufs einstellbar und festsitzend fixierbar.

Bei äußerst unebenen Untergründen 20 kann im oberen Endbereich der Sacklochbohrung 51 eine radial erweiterte Einsenkung 52 (gestrichelt dargestellt) vorgesehen sein, in welcher insbesondere die Stützscheibe 43, sofern dies notwendig ist, Platz findet.

Es ist erkennbar, dass das Montagesystem gemäß der Fig. 6 eine äußerst präzise Justierung und feststehende Montage der Grundschiene 1 auf einem Untergrund erlaubt. Dieses System kann selbstverständlich auch für eine versenkte Montage der Grundschiene 1 in einem Untergrund eingesetzt werden, wie dies zu Fig. 5 bereits beschrieben wurde.

Weiter ist aus Fig. 7 erkennbar, dass in den Längsschlitz 11 der Grundschiene 1 eine Füllleiste 55 eingesetzt ist. Diese Füllleiste 55, welche beispielsweise aus einem U-förmigen Aluminiumprofil bestehen kann, schließt beim dargestellten Ausführungsbeispiel oberseitig mit den beiden Hälften 13 und 14 der Grundschiene 1 bündig ab. Auch kann diese Füllleiste 55 zumindest minimal versenkt im Längsschlitz 11 angeordnet sind. Durch diese Füllleiste 55 wird bei Nichtgebrauch der Grundschiene 1 diese gegen Verschmutzung geschützt. Andererseits wird auch die Unfallgefahr vermindert, insbesondere wenn die Grundschiene 1 beispielweise im Bereich einer Hebebühne angeordnet ist. Die Füllleiste 55 sollte nicht vertikal über die Hälften 13 und 14 der Grundschiene 1 hinaus stehen, so dass ein Überfahren des Längsschlitzes 11 bzw. der Füllleiste 55 beispielweise mit einem Hubwagenheber möglichst nicht behindert wird.

Beim dargestellten Ausführungsbeispiel stützt sich die Füllleiste 55 auf der Montageschraube 45 vertikal ab. Es ist auch vorstellbar, dass die Füllleiste 55 im Bereich der Schrauben 45 mit Aussparungen versehen ist, so dass eine axiale bzw. vertikale Abstützung auf der U-Scheibe 47 oder auf der unteren Querwand 4 der Grundschiene 1 erfolgt.

## Patentansprüche

1. Verfahren zur Herstellung einer Vorrichtung zur Verankerung von Richtwerkzeugen eines Richtsystems mit wenigstens einer C-förmigen Grundschiene (1) zum Aufbau eines Schienensystems, wobei die Grundschiene (1) ebenerdig in einem Untergrund (20) versenkt oder wahlweise auf dem Untergrund (20) oder in einer variablen Richtbank montierbar ist, wobei die Grundschiene (1) zur Aufnahme bzw. zur Arretierung verschiedenartiger Richtwerkzeuge in ihrer oberen Querwand (3) einen Längsschlitz (11) aufweist,
**dadurch gekennzeichnet,**
**dass** ein Blechbauteil durch Warm- oder Kaltwalzen in eine rechteckige Querschnittsform umgeformt wird, so dass zwei auf Stoß aneinander liegende Hälften (13, 14) der oberen Querwand (3) gebildet werden und, dass die beiden Hälften (13, 14) der oberen Querwand (3) miteinander verschweißt werden, so dass ein Rohprofil (2) mit einer Schweißnaht (15) zwischen den Hälften (13, 14) ausbildet wird und,
**dass** das Rohrprofil (2) nach dem Herstellen der Schweißnaht (15) spannungsarm geglüht wird und,
**dass** nach dem Glühvorgang im Bereich der Schweißnaht (15) in die oberseitigen Querwand der Längsschlitz (11) durch eine Trennvorgang zur Fertigstellung der Grundschiene (1) eingebracht wird.

2. Verfahren nach Anspruch 1, **dadurch gekennzeichnet,**
**dass** der Längsschlitz (11) durch Laserschneiden hergestellt ist.

3. Verfahren nach Anspruch 1 oder 2, **dadurch gekennzeichnet, dass** die Längskanten (7, 8, 9, 10) des Rohrprofils (2) scharfkantig oder abgerundet geformt werden und,
dass die Seitenwände (5, 6) des Rohrprofils (2) jeweils mit einer sich zumindest annähernd über die gesamte Länge erstreckende Längsnut (16, 17) versehen werden.

4. Verfahren nach Anspruch 3, **dadurch gekennzeichnet,**
**dass** in der unterseitigen Querwand (4) des Rohrprofils (2) mehrere auf der Gesamtlänge der Grundschiene (1) gleichmäßig verteilt angeordnete Durchgangsbohrungen (12) eingebracht werden, über welche die Grundschiene (1) im oder auf dem Untergrund verankerbar ist.

## Claims

1. Method for producing a device for anchoring alignment tools of an alignment system comprising at least one C-shaped ground rail (1) for constructing a rail system, wherein the ground rail (1) is sunk at ground level in an underlying surface (20) or can optionally be mounted on the underlying surface (20) or in a variable alignment bench, wherein the ground rail (1) has a longitudinal slot (11) in its upper transverse wall (3) in order to accommodate or to arrest alignment tools of various kinds, **characterized in that** a sheet metal component is formed by hot or cold rolling into a rectangular cross-sectional shape, with the result that two mutually abutting halves (13, 14) of the upper transverse wall (3) are formed, and **in that** the two halves (13, 14) of the upper transverse wall (3) are welded to one another, with the result that a tubular profile (2) is formed with a weld seam (15) between the halves (13, 14), and **in that**, after producing the weld seam (15), the tubular profile (2) is annealed in a low-stress manner, and **in that**, after the annealing operation, the longitudinal slot (11) is made in the upper transverse wall in the region of the weld seam (15) by a separating operation to complete the ground rail (1).

2. Method according to Claim 1, **characterized in that** the longitudinal slot (11) is produced by laser cutting.

3. Method according to Claim 1 or 2, **characterized in that** the longitudinal edges (7, 8, 9, 10) of the tubular profile (2) are formed to be sharp-edged or rounded, and **in that** the side walls (5, 6) of the tubular profile (2) are in each case provided with a longitudinal groove (16, 17) extending at least approximately over the entire length.

4. Method according to Claim 3, **characterized in that** a plurality of through-holes (12) arranged with uniform distribution over the entire length of the ground rail (1) are made in the bottom transverse wall (4) of the tubular profile (2), via which through-holes the ground rail (1) can be anchored in or on the underlying surface.

## Revendications

1. Procédé de fabrication d'un dispositif d'ancrage d'outils à dresser d'un système de dressage avec au moins un rail de base en forme de C (1) pour le montage d'un système de rail, dans lequel le rail de base (1) est enfoncé au niveau du sol dans un sol (20) ou peut en option être monté sur le sol (20) ou dans un banc de dressage variable, dans lequel le rail de base (1) présente une fente longitudinale (11) pour la réception ou le blocage de divers outils à dresser dans sa paroi transversale supérieure (3), **caractérisé en ce que** l'on déforme un élément de tôle par laminage à chaud ou à froid en une forme de section transversale rectangulaire, de façon à former deux moitiés butant l'une contre l'autre (13, 14) de la paroi transversale supérieure (3), et **en ce que** l'on soude l'une à l'autre les deux moitiés (13, 14) de la paroi transversale supérieure (3), de façon à former un profilé tubulaire (2) avec une soudure (15) entre les moitiés (13, 14), et **en ce que** l'on recuit sans contraintes le profilé tubulaire (2) après la réalisation de la soudure (15), et **en ce que**, après l'opération de recuit, on pratique la fente longitudinale (11) dans la région de la soudure (15) dans la paroi transversale supérieure par une opération de coupe en vue de la fabrication du rail de base (1).

2. Procédé selon la revendication 1, **caractérisé en ce que** l'on pratique la fente longitudinale (11) par découpage au laser.

3. Procédé selon la revendication 1 ou 2, **caractérisé en ce que** les bords longitudinaux (7, 8, 9, 10) du profilé tubulaire (2) sont réalisés à arêtes vives ou sous forme arrondie, et **en ce que** les parois latérales (5, 6) du profilé tubulaire (2) sont respectivement dotées d'une rainure longitudinale (16, 17) s'étendant au moins approximativement sur toute la longueur.

4. Procédé selon la revendication 3, **caractérisé en ce que** l'on pratique dans la paroi transversale inférieure (4) du profilé tubulaire (2) plusieurs alésages de passage (12) disposés de façon uniformément répartie sur toute la longueur du rail de base (1), par lesquels le rail de base (1) peut être ancré dans ou sur le sol.
